# EUROPÄISCHE PATENTSCHRIFT

(11) **EP 1 266 850 B1**
(45) Veröffentlichungstag und Bekanntmachung des Hinweises auf die Patenterteilung: **04.01.2006**
(21) Anmeldenummer: 02012209.9
(22) Anmeldetag: 04.06.2002
(51) Int. Cl.: B65H 11/00, B65H 5/06

(54) **Anlegetisch**
Feed table
Table de marge

(30) Priorität: 15.06.2001 DE 10129007
(43) Veröffentlichungstag der Anmeldung: 18.12.2002
(73) Patentinhaber: MAN Roland Druckmaschinen AG, 63075 Offenbach (DE)
(72) Erfinder: Rössler, Michael, 64839 Münster (DE); Ullrich, Bernd, 63796 Kahl/Main (DE); Herrmann, Detlev, 63165 Mühlheim (DE); Möller, Jürgen, 36367 Wartenberg (DE); Walther, Thomas, 63579 Freigericht (DE); Cucchiara, Giuseppe, 63110 Rodgau (DE)
(74) Vertreter: Stahl, Dietmar

(56) Entgegenhaltungen:
- EP-A- 0 864 516
- DE-U- 29 900 995
- US-A- 5 951 007

## Beschreibung

Die Erfindung betrifft ein Verfahren zum Zuführen von Bogen und einem Anlegetisch nach dem Oberbegriff des Anspruchs 2.

Zur Anlage von Bogen an eine Bogen verarbeitenden Maschine, insbesondere eine Druckmaschine, wird gewöhnlich ein Anlegetisch verwendet, dem Bogen von einem Bogenanleger in einer etwa horizontalen Zuführebene zuführbar sind. Der Anlegetisch ist gegenüber der Zuführebene geneigt, wobei etwa über dem Bereich der Knickstelle zwischen Zuführebene und Anlegetisch eine Umlenkrolle angeordnet ist, durch die Bogen aus der Zuführebene in die Ebene des Anlegetischs umlenkbar sind. Außerdem werden Anlegetische bevorzugt als sogenannte Saugbändertische ausgeführt, wobei die zu transportierenden Bogen mittels Saugluft auf um den Anlegetisch umlaufenden endlosen Transportbändern festgehalten werden.

Hierzu ist es aus der DE 29710296 U1 bekannt, ein Umlenkrollenpaar mittels eines pneumatischen Zylinders gegen den Anlegetisch anstellbar anzuordnen. Mit Hilfe dieser Vorrichtung wird der ankommende Bogen sicher umgelenkt. Es kann nicht sichergestellt werden, dass der Bogen auch einwandfrei vom Anlegetisch übernommen wird, insbesondere, wenn dieser als Saugbändertisch ausgebildet ist. Durch die kraftschlüssige Beaufschlagung kann zudem der Bogen verzogen werden. Daher besteht die Gefahr, dass ein derartiger Bogen nicht richtig zur bogenverarbeitenden Maschine zugeführt werden kann.

Auch ist aus der DE 29900995 U1 bekannt, die Umlenkrollen zu mehren einander überlappend und hintereinander gestaffelt anzuordnen. Damit kann erreicht werden, dass eine im wesentlichen linienförmige oder auch bogenförmige Umlenkung mit verbesserter Führung der zugeführten Bogen ermöglicht wird. Ein Anstossen der vorderen Bogenkante wird weitestgehend vermieden. Der Bogen wird allerdings dem Anlegetisch nur lose zugeleitet, wodurch die Gefahr des ungenauen Transports zur Bogen verarbeitenden Maschine besteht.

Die bekannten Vorrichtungen weisen den Nachteil auf, dass eine sichere Anlage bzw. Auflage der Bogen auf dem Anlegetisch nicht erreicht wird. Insbesondere bei dickeren Bedruckstoffen ist sicherzustellen, dass die Bogen nach der Umlenkung von dem Anlegetisch, vorzugsweise einem Saugbändertisch, vollständig erfasst werden. Andernfalls besteht die Gefahr, dass der Transport über den Saugbändertisch nicht exakt und die Zufuhr der Bogen zur Bogen verarbeitenden Maschine fehlerhaft erfolgt. Dies führt häufig zu lästigen Produktionsstörungen und zu vermehrter Makulatur.

Aufgabe der Erfindung ist es daher, eine Vorrichtung an einem Tinlegetisch der eingangs genannten Art zu schaffen, die zur Verarbeitung insbesondere dickerer Bogen und auch für Bogen hoher Steifigkeit geeignet ist, und mittels derer alle Bogen sicher sowohl umgelenkt als auch dem Anlegetisch von jedem Produktionsbeginn mit leerem Anlegetisch an zum exakten Weitertransport bei vollständiger Übernahme auch durch einem Saugbändertisch zugeführt werden.

Diese Aufgabe wird erfindungsgemäß mit den Merkmalen eines Verfahrens nach Anspruch 1 und einer Vorrichtung nach Anspruch 2 gelöst.

Die Umlenkrollen werden hierzu mittels ihrer Anstellmittel nach Produktionsbeginn zunächst abgehoben und dann verzögert, aber mit erhöhter Anstellkraft angestellt. Damit wird vermieden, dass die Vorderkante des ersten Bogens an die Umlenkrollen anstoßen können. Gleichzeitig wird die sichere Anhaftung der Bogen an den Saugbändem des Saugbändertisches ermöglicht. Nach sicherer Übernahme der Bogen durch den Saugbändertisch wird die Anstellkraft auf ein für die Bogen unschädliches Maß reduziert.
Die Umlenkrollen sind vorteilhafterweise in ihrer Ruhestellung senkrecht zur Ebene der Zuführebene oberhalb deren angeordnet. Sie sind geradlinig oder um einen Gelenkpunkt schwenkbar beweglich geführt.
Zum Anstellen der Umlenkrollen ist ein Stellantrieb vorgesehen, der mit der Steuerung der Bogen verarbeitenden Maschine bzw. des Bogenanlegers verbunden ist. Der Stellantrieb ist vorteilhafterweise mit einer Steuereinrichtung zur Veränderung der auf die Umlenkrollen wirkenden Kraft versehen.

Vorzugsweise sind die in der Anordnung verwendeten Umlenkrollen frei drehbar gelagert, so dass es durch eine Umlenkrolle nicht zu Schleifspuren auf den Bogen kommen kann. Eine einfache Ausbildung wird dadurch erreicht, dass die Umlenkrolle als relativ schmale Umlenkräder ausgebildet sind und an dem freien Ende eines Halters angeordnet ist.

Eine Führung der Bogen über einen längeren Streckenabschnitt wird erreicht und ein Hochwippen des hinteren Endes des Bogens weitgehend vermieden, wenn die Umlenkräder zu mehreren in Förderrichtung hintereinander angeordnet sind.

Sind die Umlenkräder in einem Abstand zueinander angeordnet und wechselseitig an dem Halter als gemeinsamen Träger drehbar gelagert, wobei die Konturen der Umlenkräder einander überlappen, kann damit eine sichere Anlage jedes Bogens an allen Umlenkrädern gewährleistet werden, so dass jeder Bogen sicher auf dem Anlegetisch bzw. auf ein über den Anlegetisch geführtes Förderband geführt wird. Zum sicheren Umlenken der Bogen dient es, wenn quer zur Förderrichtung im Abstand nebeneinander mehrere Halter mit Umlenkrädern angeordnet sind.

Ein Ausführungsbeispiel der Erfindung ist anhand von zeichnerischen Darstellungen dargestellt und wird im folgenden näher beschrieben.

In den Zeichnungen zeigt
- Fig. 1: eine erste Ausführungsform der erfindungsgemäßen Vorrichtung;
- Fig. 2: eine zweite Ausführungsform der erfindungsgemäßen Vorrichtung und
- Fig. 3A und 3B: Funktionsskizzen zum erfindungsgemäßen Verfahren.

Der in den Figuren dargestellte Anlegetisch 1 ist als Saugbändertisch ausgebildet und besitzt eine Tischoberfläche an deren in Förderrichtung 2 gerichteten Enden Bänderwalzen 3 angeordnet sind, über die endlose Förderbänder 4 geführt sind. Die Förderbänder 4 sind durch eine der Bänderwalzen 3 antreibbar und transportieren Bogen in Förderrichtung 2 zu einer Druckmaschine. Der Saugbändertisch weist eine Saugvorrichtung auf, Ober die die Förderbänder 4 geführt werden, derart dass Unterdruck durch in den Förderbändern 4 vorgesehene Löcher auf auf den Förderbändern 4 aufliegende Bogen derart wirkt, dass die Bogen an den Förderbändern 4 anhaften.

In Figur 1 ist eine erste Variante der Vorrichtung dargestellt. Die Bogen B am höher liegenden Ende des geneigt angeordneten Anlegetischs 1 werden etwa horizontal oberhalb der eine Zuführebene 5 bildenden Oberfläche von einem Bogenstapel eines Bogenanlegers zugeführt. An der Zufuhrseite können kippbare Anschläge 6A vorgesehen sein, die hier nur angedeutet sind. Diese Anschläge 6A geben den Bogenweg vom Bogenstapel zur Bänderwalze 3 frei. Die Vorwärtsbewegung des Bogens B zum Anlegetisch 1 wird durch hier nicht gezeigte, auf die Bänderwalze 3 taktweise anstellbare Tupfrollen bewirkt bewirkt. Der Bogen B wird zwischen der Bänderwalze 3 und den Tupfrollen eingeklemmt und durch die Drehung der Bänderwalze 3 vorwärts bewegt. Die Tupfrollen wirken aber nur punktuell an der Bänderwalze 3.

In anderen Ausführungsformen, wie sie in Figur 2 dargestellt ist, kann eine zusätzliche Förderwalze 6 der Bänderwalze 3 vorgeordnet sein. Dann wirken die Tupfrollen mit dieser Förderwalze zusammen. Die Bogen werden dann am höher liegenden Ende des geneigt angeordneten Anlegetischs 1 von dem Bogenanleger über eine Überbrückungsebene der Bänderwalze 3 zugeführt. Die Überbrückungsebene bildet dann die Zuführebene 5, die in der Erfindung von Bedeutung ist.

Im Bereich der Knickstelle 7 über dem zufuhrseitigen Ende des Anlegetisch 1 ist über dem Anlegetisch 1 an- und abstellbar jedem Förderband 4 zugeordnet eine Anordnung von Umlenkrollen 8 angeordnet Die Umlenkrollen 8 bestehen aus einer Halterung 11 und Umlenkrädern 9, die an der Halterung 11 wechselseitig angebracht sind. Der Achsabstand der Umlenkräder 9 ist so gewählt, dass die Konturen der Umlenkräder 9 sich etwas überdecken. Dadurch entsteht an der Unterseite der Umlenkrollen 8 eine quasi kontinuierliche Leitfläche. Die Umlenkräder 9 können an der Halterung 11 in Richtung der Verbindung ihrer Drehachsen wenigstens oberhalb der Bänderwalze 3 in etwa bogenförmig angeordnet sein. Damit kann erreicht werden, dass die Leitfläche der Umlenkrollen 8 einlaufseitig in etwa tangential zur Förderebene 5 vom Anleger her und auslaufseitig parallel zur Tischoberfläche des Anlegetisches 1 ausgerichtet ist. Der Übergang aus der Horizontalen in die Förderebene des Anlegetisches 1 kann durch die Anordnung der Umlenkrollen 8 gekrümmt sein.

Weiterhin sind ist die Halterung 11 mitsamt der Umlenkräder 9 an einem Pneumatikzylinder 13 befestigt. Der Pneumatikzylinder 13 ist doppeltwirkend und über seine Anschlüsse mit einem hier nicht dargestellten Pneumatikventil verbunden. Das Pneumatikventil ist femsteuerbar und mit der Maschinensteuerung verbunden. Mittels des Pneumatikventils kann der Pneumatikzylinder 13 in Richtung zu Tischoberfläche des Anlegetisches 1 und von diesem weg gesteuert werden. Weiterhin weist das Pneumatikventil eine Schaltmöglichkeit zur Veränderung des Betriebsdruckes und damit gleichzeitig der Anstellkraft des Pneumatikzylinders 13 in der Anstellposition gegenüber dem Anlegetisch 1 auf. Der Pneumatikzylinder 13 kann die Umlenkrollen 8 direkt an seiner Kolbenstange tragen. Die Umlenkrollen 8 können aber auch an ihrer Halterung 11 an einem Schwenkarm 10 um eine Achse 14 relativ zum Anlegetisch 1 schwenkbar angeordnet sein.

Die Wirkungsweise der Anordnung ist im Folgenden an Hand der Figuren 3A und 3B näher erläutert:

Zu Beginn der Zuführung von Bogen vom Bogenanleger zur Druckmaschine werden die Umlenkrollen 8 mittels des Pneumatikzylinders 13 vom Anlegetisch abgeschwenkt (Figur 3A). Der erste oder die ersten beiden Bogen laufen so zunächst unbeeinflusst bis über die Knickstelle zum Anlegetisch, bleiben durch die Unterschuppung aber noch in ihrer Solllage, wobei sogenannte Tupfrollen 16 auf der Förderwalze 6 für den weiteren Vortrieb der Bogen sorgen. Bei steifen Materialien werden die Bogen sich dabei aber nicht von sich aus bis auf den Anlegetisch 1 absenken.

Nachdem die vordere Bogenkante nun die Position der Umlenkrollen 8 passiert hat, werden die Umlenkrollen 8 mittels des Pneumatikzylinders 13 auf den Anlegetisch abgesenkt (Figur 3B). Damit werden mittels der Umlenkrollen 8 die vorstehenden Bogen auf den Anlegetisch 1 gedrückt. Die Anstellung erfolgt mit einer erhöhten Anstellkraft, um sicherzustellen, dass die Bogen flächig auf die Förderbänder 4 (Saugbänder) des Anlegetisches 1 aufgelegt werden. Dort werden sie sofort über den wirkenden Unterdruck von den Saugbändem übernommen und weitertransportiert. Damit wird eine wichtige Voraussetzung zum exakten Weitertransport der Bogen bis zur Druckmaschine erfüllt. Wenn der Bogenstrom sicher auf den Saugbändem haftet, wird der Anstelldruck des Pneumatikzylinders 13 gegen die Umlenkrollen 8 mittels des Steuerventils reduziert. Dann bleibt weiterhin sichergestellt, das der Bogenstrom sicher auf den Saugbändertisch geleitet wird. Die Einwirkung auf die Bogenoberfläche wird aber soweit reduziert, dass keine Markierungen mehr zu befürchten sind. Die wenigen Bogen, die mit erhöhtem Anstelldruck beaufschlagt waren, fallen in den Bereich der normalen Makulatur und werden sowieso aus der Produktion aussortiert.

Die Einstellung des Pneumatikzylinders 13 kann mittels des Steuerventils auch kontinuierlich variierbar sein. Dann kann für unterschiedlich empfindliche Bedruckstoffe der passende reduzierte Anstelldruck gewählt werden. Gleichfalls kann je nach Steifigkeit des Bedruckstoffes der erforderliche erhöhte Anstelldruck angepasst werden.

Zur Anstellung der Umlenkrollen 8 an den Anlegetisch 1 kann anstatt des Pneumatiksystems auch ein andersartiger Stellantrieb mit variierbarer Anstellkraft gewählt werden.

### Bezugszeichen

- 1: Anlegetisch
- 2: Förderrichtung
- 3: Bänderwalze
- 4: Förderband
- 5: Zuführebene
- 6: Förderwalze
- 6A: Anschlag
- 7: Knickstelle
- 8: Umlenkrollen
- 9: Umlenkrad
- 10: Schwenkarm
- 11: Halterung
- 12: Kolbenstange
- 13: Pneumatikzylinder
- 14: Achse
- 15: Kolben
- 16: Tupfrolle
- B: Bogen

## Patentansprüche

1. Verfahren zum Zuführen von Bogen (B) zu einer Bogen verarbeitenden Maschine durch unterschupptes Zuführen von Bogen (B) von einem Bogenanleger in einer im wesentlichen horizontalen Ebene zu einem dazu abwärts geneigten Anlegetisch (1) , der als Saugbändertisch ausgebildet ist, über eine durch die Zuführebene und die Ebene des Anlegetisches (1) definierte Knickstelle, durch Umlenken des unterschuppten Bogenstroms mittels Umlenkrollen (8) an der Knickstelle aus der Zuführebene in die Ebene des Anlegetisches (1),
- indem Bogen (B) in dem Bogenanleger von einem Bogenstapel vereinzelt und in Richtung des Saugbändertisches vorgeschoben werden,
- indem die Umlenkrollen (8) zu Beginn der Zuführung der Bogen (B) als Bogenstrom angehoben werden,
- indem wenigstens der erste Bogen (B) des Bogenstromes für die Dauer der Förderung seines vorderen Endes bis über die Knickstelle und bis die Vorderkante die Position der Umlenkrollen (8) passiert hat unbeeinflusst bleibt,
- indem danach der/die Bogen (B) durch Anstellen der Umlenkrollen (8) gegen den/die die Knickstelle überragenden Bogen (B) auf den Saugbändertisch niedergedrückt werden,
- indem danach durch Anstellen der Umlenkrollen (8) mit erhöhter Kraft die Haftung des/der Bogen (B) des Bogenstroms an den als Saugbändern (4) ausgebildeten Fördermitteln des Saugbändertisches hergestellt wird und
- indem schließlich durch Reduzierung der Anstellkraft der Umlenkrollen (8) spätestens bei Ankunft der ersten Bogen (B) in der Bogen verarbeitenden Maschine die kontinuierliche Bogenzufuhr zum Saugbändertisch gewährleistet wird.

2. Vorrichtung zum Zuführen von Bogen (B) zu einer bogenverarbeitenden Maschine, insbesondere einer Druckmaschine, zur Durchführung des Verfahrens nach Anspruch 1, mit einem Anlegetisch (1) dem Bogen (B) von einem Bogenanleger in einer etwa horizontalen Zuführebene zuführbar sind und der gegenüber der Zuführebene geneigt ist, wobei etwa über dem Bereich der Knickstelle zwischen Zuführebene und Aniegetisch (1) Umlenkrollen (8) angeordnet sind, durch die die Bogen (B) aus der Zuführebene in die Ebene des Anlegetisches (1) umlenkbar sind, und wobei die Umlenkrollen (8) mittels.eines Stellantriebes gegen den Anlegetisch (1) anstellbar sind,
**dadurch gekennzeichnet,**
- **dass** der Stellantrieb mit einer Steuerung zum zeitlich gesteuerten An- und Abstellen der Umlenkrollen (8) vom Anlegetisch (1) versehen ist,
- **dass** die Steuerung mit der Maschinensteuerung der Bogen verarbeitenden Maschine verbunden ist,
- wobei die Umlenkrollen (8) derart angeordnet sind, dass sie zu Förderbeginn in eine Ruhestellung in oder oberhalb der horizontalen Zuführebene abstellbar sind,
- **dass** der Stellantrieb nach Zufuhr wenigstens des vorderen Endes des ersten von unterschuppt liegenden Bogen (B) eines Bogenstromes bis über die Knickstelle zwischen Zuführebene und Anlegetisch (1) und nachdem die Vorderkante des ersten Bogens (B) die Position der Umlenkrollen (8) passiert hat mittels der Steuerung aktivierbar ist,
- derart dass die Umlenkrollen (8) mit einer ersten erhöhten Kraft gegen den Anlegetisch (1) einstellbar sind, wobei der Anlegetisch (1) ein Saugbändertisch ist, und
- **dass** die Anstellkraft nach Erfassung der Bogen (B) durch den Saugbändertisch auf ein zweites Maß reduzierbar ist.

3. Vorrichtung nach Anspruch 2,
**dadurch gekennzeichnet,**
**dass** ein oder mehrere pneumatische Stellantriebe, vorzugsweise Pneumatikzylinder (13), vorgesehen sind und dass pneumatische Steuermittel zum femsteuerbaren Betrieb der Stellantriebe in An- und Abstellrichtung und zur, stufenweisen oder kontinuierlichen, Veränderung des Betriebsdruckes des bzw. der pneumatischen Stellantriebe vorgesehen sind.

4. Vorrichtung nach Anspruch 3,
**dadurch gekennzeichnet;**
**dass** wenigstens ein Pneumatikventil vorgesehen ist, mittels dessen der bzw. die Stellantriebe in Abstellposition der Umlenkrollen (8), sowie in Anstellposition mit erhöhtem Anstelldruck und reduziertem Anstelldruck ansteuerbar sind.

5. Vorrichtung nach Anspruch 4,
**dadurch gekennzeichnet,**
**dass** mehrere Umlenkrollen (8) derart angeordnet sind, dass sie eine vorzugsweise nicht oder leicht gekrümmte Leitebene bilden, und dass die Umlenkrollen frei drehbar gelagert sind.

6. Vorrichtung nach einem der vorhergehenden Ansprüche,
**dadurch gekennzeichnet,**
**dass** die Umlenkrollen als Umlenkräder (9) ausgebildet sind und dass die Umlenkräder (9) in Förderrichtung (2) der Bogen (B) hintereinander an einem Ende eines Halters (8, 10) angeordnet sind.

7. Vorrichtung nach Anspruch 5,
**dadurch gekennzeichnet,**
**dass** die Umlenkräder (9) an dem Halter (8, 10) derart angeordnet sind, dass die Konturen jeweils zweier in Bogenlaufrichtung hintereinander liegender Umlenkräder (9) sich überschneiden.

8. Vorrichtung nach einem der vorhergehenden Ansprüche,
**dadurch gekennzeichnet,**
**dass** quer zur Förderrichtung (2) im Abstand nebeneinander mehrere Halter (8, 10) mit Umlenkrädern (9) angeordnet sind.

9. Vorrichtung nach einem der vorhergehenden Ansprüche,
**dadurch gekennzeichnet,**
**dass** pro Saugband des Saugbändertisches ein Halter (8, 10) mit Umlenkrädern (9) angeordnet ist.

## Claims

1. Method for feeding sheets (B) to a sheet-processing machine by feeding sheets (B) in an underlapped manner from a sheet feeder in a substantially horizontal plane to a feed table (1) which is inclined downwards with respect to the said substantially horizontal plane and is configured as a suction belt table, via a turn point which is defined by the feed plane and the plane of the feed table (1), by deflecting the underlapped stream of sheets by means of deflection rollers (8) at the turn point out of the feed plane into the plane of the feed table (1),
- in that sheets (B) are separated from a sheet stack in the sheet feeder and advanced in the direction of the suction belt table,
- in that the deflection rollers (8) are raised at the beginning of the sheets (B) being fed as a stream of sheets,
- in that at least the first sheet (B) of the stream of sheets remains uninfluenced for the duration of the conveying of its front end until over the turn point and until the front edge has passed the position of the deflection rollers (8),
- in that, subsequently, the sheet (B)/the sheets (B) is/are pressed down onto the suction belt table by the deflection rollers (8) being set against the sheet (B)/the sheets (B) which protrudes/protrude beyond the turn point,
- in that, subsequently, the adhesion of the sheet (B)/the sheets (B) to the conveying means of the suction belt table which are configured as suction belts (4) is brought about by the deflection rollers (8) being thrown on with increased force, and
- in that, finally, the continuous feeding of sheets to the suction belt table is ensured by the setting force of the deflection rollers (8) being reduced at the latest when the first sheets (B) arrive in the sheet-processing machine.

2. Apparatus for feeding sheets (B) to a sheet-processing machine, in particular a printing press, in order to carry out the method according to Claim 1, having a feed table (1) to which sheets (B) can be fed in an approximately horizontal plane from a sheet feeder and which is inclined compared with the feed plane, deflection rollers (8) being arranged approximately above the region of the turn point between the feed plane and the feed table (1), it being possible to deflect the sheets (B) out of the feed plane into the plane of the feed table (1) by way of the said deflection rollers (8), and it being possible to set the deflection rollers (8) against the feed table (1) by means of an actuating drive,
**characterized**
- **in that** the actuating drive is provided with a controller for the temporally controlled setting of the deflection rollers (8) against and off the feed table (1),
- **in that** the controller is connected to the machine controller of the sheet-processing machine,
- the deflection rollers (8) being arranged in such a way that, at the beginning of conveying, they can be thrown off into a position of rest in or above the horizontal feed plane,
- **in that** the actuating drive can be activated by means of the controller after at least the front end of the first sheet (B) of a stream of sheets which lies in an underlapped manner has been fed until over the turn point between the feed plane and the feed table (1) and after the front edge of the first sheet (B) has passed the position of the deflection rollers (8),
- in such a way that the deflection rollers (8) can be set against the feed table (1) with an increased force, the feed table (1) being a suction belt table, and
- that the setting force can be reduced to a second amount after the sheets (B) have been gripped by the suction belt table.

3. Apparatus according to Claim 2, **characterized in that** one or more pneumatic actuating drives, preferably pneumatic cylinders (13), are provided, and **in that** pneumatic control means are provided for the remote-controllable operation of the actuating drives in the throwing-on and throwing-off directions and for the step-by-step or continuous change in the operating pressure of the pneumatic actuating drive or pneumatic actuating drives.

4. Apparatus according to Claim 3, **characterized in that** at least one pneumatic valve is provided which can be used to actuate the actuating drive or actuating drives into the thrown-off position of the deflection rollers (8) and into the thrown-on position with an increased setting pressure and a reduced setting pressure.

5. Apparatus according to Claim 4, **characterized in that** a plurality of deflection rollers (8) are arranged in such a way that they form a guide plane which is preferably not curved or curved slightly, and **in that** the deflection rollers are mounted such that they can rotate freely.

6. Apparatus according to one of the preceding claims, **characterized in that** the deflection rollers are configured as deflection wheels (9), and **in that** the deflection wheels (9) are arranged one behind another in the conveying.direction (2) of the sheets (B) at one end of a holder (8, 10).

7. Apparatus according to Claim 5, **characterized in that** the deflection wheels (9) are arranged on the holder (8, 10) in such a way that the contours of in each case two deflection wheels (9) which lie one behind another in the sheet running direction overlap.

8. Apparatus according to one of the preceding claims, **characterized in that** a plurality of holders (8, 10) having deflection wheels (9) are arranged at a distance next to one another transversely with respect to the conveying direction (2).

9. Apparatus according to one of the preceding claims, **characterized in that** a holder (8, 10) having deflection wheels (9) is arranged per suction belt of the suction belt table.

## Revendications

1. Procédé pour acheminer des feuilles (B) à une machine de traitement de feuilles par acheminement imbriqué par le dessous de feuilles (B) d'un margeur de feuilles dans un plan essentiellement horizontal jusqu'à une table de marge (1) inclinée vers le bas par rapport à celui-ci, laquelle est réalisée sous forme de table à bandes aspirantes, par le biais d'une zone de flexion définie par le plan d'acheminement et le plan de la table de marge (1), par déflexion du flux de feuilles imbriquées par le dessous au moyen de rouleaux déflecteurs (8) au niveau de la zone de flexion hors du plan d'acheminement dans le plan de la table de marge (1),
- en ce que des feuilles (B) sont réunies dans le margeur de feuilles par une pile de feuilles et sont avancées dans la direction de la table à bandes aspirantes,
- en ce que les rouleaux déflecteurs (8) sont soulevés au début de l'acheminement des feuilles (B) sous forme de flux de feuilles,
- en ce qu'au moins la première feuille (B) du flux de feuilles reste non affectée pendant la durée du transport de son extrémité avant jusqu'au-delà de la zone de flexion et jusqu'à ce que le bord avant ait passé la position des rouleaux déflecteurs (8),
- en ce qu'ensuite la ou les feuilles (B) sont abaissées sur la table à bandes aspirantes par application des rouleaux déflecteurs (8) contre la ou les feuilles (B) dépassant de la zone de flexion,
- en ce qu'ensuite, par application des rouleaux déflecteurs (8) avec une force élevée, on crée l'adhérence de la ou des feuilles (B) du flux de feuille sur les moyens de transport de la table à bandes aspirantes réalisés sous forme de bandes aspirantes (4) et
- en ce que finalement, par réduction de la force d'application des rouleaux déflecteurs (8) au plus tard à l'arrivée de la première feuille (B) dans la machine traitant les feuilles, l'acheminement continu des feuilles vers la table à bandes aspirantes est garanti.

2. Dispositif pour acheminer des feuilles (B) à une machine de traitement de feuilles, notamment à une machine d'impression, pour la mise en oeuvre du procédé selon la revendication 1, comprenant une table de marge (1) à laquelle des feuilles (B) peuvent être acheminées par un margeur de feuilles dans un plan d'acheminement approximativement horizontal et qui est inclinée par rapport au plan d'acheminement, approximativement sur la région de la zone de flexion entre le plan d'acheminement et la table de marge (1) étant disposés des rouleaux déflecteurs (8) qui permettent de dévier les feuilles (B) du plan d'acheminement dans le plan de la table de marge (1), et les rouleaux déflecteurs (8) pouvant être appliqués contre la table de marge (1) au moyen d'un entraînement de réglage,
**caractérisé en ce que**
- l'entraînement de réglage est pourvu d'une commande pour l'application et le relèvement commandés dans le temps des rouleaux déflecteurs (8) de la table de marge (1),
- **en ce que** la commande est associée à la commande de machine de la machine traitant les feuilles,
- les rouleaux déflecteurs (8) étant disposés de telle sorte qu'ils puissent être relevés au début du transport dans une position de repos dans ou au-dessus du plan d'acheminement horizontal,
- **en ce que** l'entraînement de réglage peut être activé au moyen de la commande après l'acheminement d'au moins l'extrémité avant de la première des feuilles (B) imbriquées par le dessous d'un flux de feuilles jusqu'au-delà de la zone de flexion entre le plan d'acheminement et la table de marge (1) et après que le bord avant de la première feuille (B) ait passé la position des rouleaux déflecteurs (8),
- de telle sorte que les rouleaux déflecteurs (8) puissent être appliqués avec une première force élevée contre la table de marge (1), la table de marge (1) étant une table à bandes aspirantes, et
- **en ce que** la force d'application peut être réduite à une deuxième mesure après la saisie des feuilles (B) par la table à bandes aspirantes.

3. Dispositif selon la revendication 2,
**caractérisé en ce que**
un ou plusieurs entraînements de réglage pneumatiques, de préférence des vérins pneumatiques (13) sont prévus et **en ce que** des moyens de commande pneumatiques sont prévus pour le fonctionnement commandable à distance des entraînements de réglage dans la direction d'application et de relèvement et pour la modification, par incréments ou en continu, de la pression de fonctionnement du ou des entraînements de réglage pneumatiques.

4. Dispositif selon la revendication 3,
**caractérisé en ce que**
l'on prévoit au moins une soupape pneumatique au moyen de laquelle le ou les entraînements de réglage peuvent être commandés dans la position relevée des rouleaux déflecteurs (8), ainsi que dans la position d'application avec une pression d'application accrue et une pression d'application réduite.

5. Dispositif selon la revendication 4,
**caractérisé en ce que**
plusieurs rouleaux déflecteurs (8) sont disposés de telle sorte qu'ils forment un plan directeur de préférence non courbe ou légèrement courbe, et **en ce que** les rouleaux déflecteurs sont montés de manière librement rotative.

6. Dispositif selon l'une quelconque des
revendications précédentes,
**caractérisé en ce que**
les rouleaux déflecteurs sont réalisés sous forme de roues de renvoi (9) et **en ce que** les roues de renvoi (9) sont disposées dans la direction de transport (2) des feuilles (B) les unes derrière les autres à une extrémité d'un support (8, 10).

7. Dispositif selon la revendication 5,
**caractérisé en ce que**
les roues de renvoi (9) sont disposés sur le support (8, 10) de telle sorte que les contours de deux roues de renvoi (9) situées à chaque fois l'une derrière l'autre dans la direction d'avance des feuilles se coupent.

8. Dispositif selon l'une quelconque des revendications précédentes,
**caractérisé en ce que**
plusieurs supports (8, 10) avec des roues de renvoi (9) sont disposés transversalement à la direction de transport (2) à distance les uns à côté des autres.

9. Dispositif selon l'une quelconque des revendications précédentes,
**caractérisé en ce que**
un support (8, 10) avec des roues de renvoi (9) est prévu pour chaque bande aspirante de la table à bandes aspirantes.
